# FASCICULE DE BREVET EUROPEEN

(11) **EP 1 525 814 B1**
(45) Date de publication et mention de la délivrance du brevet: **29.11.2006**
(21) Numéro de dépôt: 04300663.4
(22) Date de dépôt: 08.10.2004
(51) Int. Cl.: A43C 1/00, A43C 7/00

(54) **Chaussure incluant au moins deux zones de laçage**
Schuhwerk mit wenigstens zwei Schnürverschlusszonen
Footwear provided with at least two lacing zones

(30) Priorité: 20.10.2003 FR 0312363
(43) Date de publication de la demande: 27.04.2005
(73) Titulaire: LAFUMA S.A., F-26140 Anneyron (FR)
(72) Inventeur: Mathieu, Guillaume, 38138 Les Cotes d'Arey (FR)
(74) Mandataire: Maureau, Philippe

(56) Documents cités:
- US-A- 4 200 998
- US-A- 4 584 783
- US-A- 5 572 777
- US-A- 6 148 489
- US-A1- 2001 007 178

## Description

L'invention se rattache au secteur technique des chaussures et plus spécifiquement à leur laçage.

La plupart des chaussures de ville, de sports, de randonnées, de montagnes, sont équipées avec des zones de laçage par crochets, oeillets, disposés sur des garants situés de part et d'autre de la zone d'ouverture de la chaussure pour faciliter l'introduction du pied de l'utilisateur.

La zone de fixation du lacet comprend ainsi, selon l'application de la chaussure, plusieurs rangées de couples de crochets ou oeillets qui permettent de tenir le pied dans la chaussure. Le réglage du serrage reste largement uniforme et intangible et dépend de l'effort de tension effectué sur les deux brins du lacet.

Par ailleurs, et à titre d'exemple, dans l'utilisation de chaussures pour la pratique de randonnées sportives, les pieds du sportif sont très largement sollicités d'une part selon les contraintes du terrain, avec des effets de basculement latéral, effets qui peuvent être préjudiciables, et d'autre part, par le glissement du pied dans la chaussure elle-même.

Pour améliorer le confort de la chaussure, certains fabricants ont déplacé les zones réceptrices des oeillets et/ou crochets ou similaires sur les côtés latéraux de l'empeigne de la chaussure, sensiblement à mi-hauteur, en agrandissant ainsi la zone de laçage.

Les pieds peuvent plus facilement glisser latéralement à l'intérieur de la chaussure et assurer un confort meilleur.
Cependant, le laçage reste unique pour la chaussure prise en elle-même, de sorte que la pression de serrage reste la même sur tout le long de la chaussure pendant toute la période d'utilisation. Dans l'hypothèse où la pression serait hétérogène à l'origine du laçage, on a constaté qu'en pratique, sur un temps d'utilisation, la pression s'uniformise sur toute la zone de serrage.

Les documents US-A-4 584 783 et US-A-6 148 489 décrivent une chaussure comportant un double lacet. Il convient cependant dans chacun d'entre eux de procéder au laçage individuel de chacun des deux lacets.

Le Demandeur a voulu obvier à ces inconvénients et améliorer le confort et la tenue du pied de l'utilisateur à tout moment de l'exercice de l'effort, et ce, par une adaptabilité des effets de serrage en fonction de la zone du pied, cou de pied, cheville, métatarse notamment.
Le Demandeur avait pour objectif de proposer une solution rapide et simple à mettre en oeuvre pour moduler la pression de serrage en fonction des parties de pied, et que cette pression reste constante sur une zone de serrage défini tout au long de l'activité.
Un autre but recherché selon l'invention était d'élargir la zone de serrage du pied pour une augmentation du confort et de la tenue du pied en permettant à la chaussure de s'adapter à toutes configurations de terrain parcouru par le sportif et utilisateur en général. Ces buts et d'autres encore ressortiront bien de la suite de la description.

Selon une première caractéristique de l'invention telle que définie dans la revendication 1, la chaussure est remarquable en ce qu'elle comprend au moins deux zones de laçage différentes, successives, permettant un serrage et réglage différencié et indépendant du laçage choisi et adapté par l'utilisateur lui-même, et quel que soit le moyen de laçage, et en ce que pour chaque zone de laçage, un moyen d'attache et de serrage rapide est associé sur le lacet ou partie d'extrémité du lacet, et en ce que entre les moyens d'attache et de serrage rapide, les zones de laçage sont prolongées pour constituer une partie intermédiaire de liaison et de tirage permettant, par une action unique de saisie desdites parties intermédiaires, le serrage et le réglage différencié de la chaussure au niveau des zones de laçage concernées par le positionnement de chaque moyen d'attache.

Selon une autre caractéristique, la chaussure est remarquable en ce qu'elle comprend au moins deux zones de laçage différenciées, en incluant un seul lacet, et en ce que ledit lacet reçoit au moins deux moyens d'attache et de serrage rapide, en nombre correspondant au nombre de zones de laçage et permettant, par une action unique de saisie du lacet, dans la zone située entre lesdits moyens d'attache, le serrage et réglage différencié de la chaussure au niveau des zones de laçage concernées, par le positionnement de chaque moyen d'attache.

Ces caractéristiques et d'autres encore ressortiront bien de la suite de la description.

Pour fixer l'objet de l'invention illustré d'une manière non limitative aux figures des dessins où :
- La figure 1 est une vue d'un lacet unique selon l'invention équipé de moyens d'attache rapide aptes à s'adapter sur la chaussure.
- La figure 2 est une vue d'une chaussure équipée de deux lacets qui ne fait pas partie de l'invention. La chaussure est représentée avant serrage.
- La figure 3 est une vue d'une chaussure équipée d'un lacet selon l'invention. La chaussure est représentée avant serrage.
- La figure 4 est une vue de la chaussure selon l'invention après serrage différencié.
- La figure 5 est une vue d'une chaussure équipée de deux lacets avec moyen de serrage rapide, agencée pour autoriser par un moyen unique le réglage et serrage des zones de laçage.
- La figure 6 est une vue partielle du moyen unique représenté figure 5.

Afin de rendre plus concret l'objet de l'invention, on le décrit maintenant d'une manière non limitative illustrée aux figures des dessins.

L'invention s'applique à tous types de chaussures. Pour la compréhension de l'invention, on a illustré une chaussure de sport pour la pratique de randonnées, montagnes, courses d'orientation, qui est référencée dans son ensemble par (1). Elle présente d'une manière usuelle sur sa partie de dessus une ouverture (1a) avec une languette (1b) et autour, une zone de laçage qui peut être établie à partir de crochets, oeillets, ou autres moyens disposés en plusieurs rangées successives dans la partie garant autour de ladite ouverture. Le nombre de couples de moyens (1c) de passage des lacets tels que de crochets, oeillets, est quelconque et varie selon la destination d'utilisation de la chaussure. Pour la compréhension de l'invention, il a été représenté quatre couples de moyens de passage des lacets.

Selon une première disposition de l'invention, celle-ci vise à introduire à partir des moyens de laçage (2), au moins deux zones indépendantes de laçage successives, égales ou variables en importance, pour permettre une différenciation de l'effort de serrage et de son réglage selon les parties de pied et au gré du confort requis par l'utilisateur. Ainsi, dans la mise en oeuvre illustrée, deux zones de laçage (Z1, Z2) ont été déterminées avec chacune deux couples de moyens de passage de lacets. Le laçage peut s'effectuer de toute manière appropriée et par exemple de manière conventionnelle.

Sur la figure 2, on a représenté une mise en oeuvre qui ne forme pas partie de l'invention à partir de l'utilisation de deux lacets, tandis que la figure 3 illustre la mise en oeuvre optimisée de l'invention avec un seul lacet pour assurer la fonction recherchée d'un laçage avec effort différencié de serrage.

Dans l'hypothèse où la chaussure comprend deux zones de laçage avec deux lacets, outre le laçage traditionnel, un moyen d'attache (3) rapide est associé à chaque lacet. Dans l'hypothèse où la chaussure ne comprend qu'un seul lacet, celui-ci reçoit comme représenté figure 1 deux moyens d'attache rapide.

En pratique, le moyen d'attache rapide est connu en soi. A titre d'exemple, on a représenté l'un d'entre eux. Il comprend un corps fixe définissant un volume intérieur dans lequel se déplace, à l'encontre d'un moyen élastique de rappel, un poussoir (3a). Le corps et le poussoir sont agencés pour rester liés entre eux. Le corps et le poussoir présentent respectivement des ouvertures (3b) qui, dans une certaine position du poussoir par rapport au corps et à l'encontre du moyen élastique de rappel, laissent le passage pour l'enfilement des brins du lacet ou des lacets. D'autres réalisations de moyens d'attache rapide assurant la même fonction peuvent être utilisées.

Ainsi, dans la mise en oeuvre d'une chaussure incluant deux zones de laçage avec deux lacets recevant chacune un moyen d'attache rapide, il suffit de déplacer chaque moyen d'attache à la manière d'un curseur pour assurer la fermeture et le serrage désiré. On peut donc différencier l'effort de serrage des deux moyens et faire varier la pression de serrage aux endroits désirés de la chaussure de manière indépendante. Lorsque les moyens (3) d'attache et de serrage rapide sont positionnés, les brins d'extrémités libres (2a-2b) de chaque lacet peuvent être laissés flottants ou être fixés sur une bande de fixation (4) sous forme de languette auto-agrippante ou autres disposés sur l'un des côtés de la chaussure, ou dans une pochette disposée près de la languette ( 1b). En variante, les deux brins d'extrémité (2a-2b) peuvent être solidarisés entre eux par couture, soudure ou autre, de façon exercer un effort de traction homogène et régulier sur les deux brins.

Dans une mise en oeuvre optimisée représentée aux figures 3 et 5-6 selon deux variantes, l'action de serrage et de réglage différenciée de la chaussure au niveau des zones de laçage concernées s'effectue d'une manière unique à partir de la préhension d'une partie intermédiaire de liaison constituée d'au moins une ou des parties de lacet en prolongement des zones de laçage.

La mise en oeuvre optimisée de l'invention dans une première mise en oeuvre illustrée figure 3 vise l'utilisation d'un seul lacet (2) recevant les deux moyens (3) d'attache rapide dans l'hypothèse de deux zones de laçage. Dans ce cas, les deux moyens sont avantageusement disposés dans la partie médiane du lacet en étant séparés l'un de l'autre par une partie (2c) de brin de lacet susceptible de constituer un moyen de préhension et de tirage, flèche (F), pour le transport de la paire de chaussures, et ce, quel que soit l'écartement entre lesdits moyens d'attache et de serrage. Dans cette mise en oeuvre, l'enfilement du lacet dans chaque zone s'effectue pour chaque extrémité libre du lacet que traverse chaque moyen de passage du laçage, crochet, oeillet ou autre, puis après enfilement global de l'ensemble, l'extrémité libre (2a-2b) restante du lacet est à son tour enfilée dans le moyen d'attache et de serrage (3). L'opérateur peut ensuite sans difficulté assurer l'opération de serrage et de réglage différencié appropriée à des niveaux identiques ou différents. La partie (2c) de préhension peut être ensuite maintenue latéralement sur la zone d'accrochage (4) prévue à cet effet. Les brins (2a-2b) sont avantageusement solidarisés entre eux par couture, soudure ou équivalent et sont liés à la partie de préhension (2c).

Dans la seconde mise en oeuvre optimisée représentée aux figures 5 et 6, les extrémités libres (2a-2b) de chaque lacet situées au delà du moyen d'attache et de serrage (3) sont introduites, positionnées et maintenues dans un fourreau (5) de grande longueur constituant un moyen de préhension. Ce fourreau peut être comme représenté figure 5 conformé selon une pièce enroulable sur elle-même avec des moyens auto-agrippants (5a) de liaison et de fermeture. Ainsi, les extrémités libres (2a-2b) des lacets se trouvent maintenues serrées dans le fourreau. Celui-ci peut alors être saisi par l'utilisateur de la manière identique à l'action unique effectuée dans la mise en oeuvre décrite selon la figure 3.

En égard de l'objet de l'invention, des buts recherchés à l'origine d'un meilleur confort et tenue du pied de l'utilisateur en fonction des contraintes exercées, une solution particulière des moyens de passage des lacets est illustrée aux figures 2 et 3. Lesdits moyens de passage (1c) de lacet sont réalisés à partir d'une pluralité de passants sous forme de brins en matériau textile ou autre, dont les extrémités sont fixées et solidarisées au niveau de la semelle (1d) de la chaussure. Cette liaison est effectuée par couture, collage ou autre. Chaque passant donne ainsi une forme en V, dont la partie de fond sert au renvoi du lacet. Chaque passant peut présenter une certaine capacité élastique de déformation pour être mis en tension en fonction de l'effort de serrage. On peut envisager qu'un ou des passants soient ainsi disposés latéralement au niveau de la zone arrière du pied.

En toutes hypothèses, cette mise en oeuvre est très pratique et permet au pied de l'utilisateur de s'adapter en position dans le corps de la chaussure au gré des contraintes et sollicitations extérieures. Le serrage du pied est parfaitement maintenu. Le pied est mieux maintenu dans la chaussure et on diminue le risque de blessures.

Chaque utilisateur peut donc, par un mouvement très rapide, assurer le réglage en position des moyens (3) de réglage et adapter, pendant une activité de marche, de randonnée, course d'orientation ou autres, les effets de serrage des parties de la chaussure en fonction des situations de l'instant.

Les avantages ressortent bien de l'invention. On souligne la simplicité de mise en oeuvre de l'invention, son adaptabilité à toute chaussure existante et ce, quels que soient les moyens de passage des lacets.

Par ailleurs, et par la mise en oeuvre de l'invention, à tout moment de l'utilisation, les pressions exercées respectives dans les zones de laçage restent identiques.

Sans sortir du cadre de l'invention, les moyens de laçage peuvent être utilisés pour recevoir plusieurs passants de liaison régulièrement disposés autour de la chaussure. Toute combinaison de positions de passants est possible sur la chaussure pour assurer la meilleur confort et tenue du pied.

## Revendications

1. Chaussure (1) comprenant au moins deux zones de laçage différentes (Z1,Z2), successives, chacune munie d'un lacet (2), permettant un serrage et réglage différencié et indépendant du laçage, choisi et adapté par l'utilisateur lui-même, quel que soit le moyen de laçage, ***caractérisée*:**
• **en ce que** pour chaque zone de laçage, un moyen d'attache et de serrage rapide (3) est associé sur le lacet ou partie d'extrémité du lacet,
• et **en ce que** entre les moyens d'attache et de serrage rapide, les zones de laçage sont prolongées pour constituer une partie intermédiaire de liaison et de tirage (2c) permettant, par une action unique de saisie desdites parties intermédiaires, le serrage et le réglage différencié de la chaussure au niveau des zones de laçage concernées par le positionnement de chaque moyen d'attache.

2. Chaussure selon la revendication 1, ***caractérisée* en ce que** les différents lacets ne sont en fait qu' un seul lacet (2), et **en ce que** ledit lacet reçoit au moins deux moyens d'attache (3) et de serrage rapide, en nombre correspondant au nombre des zones de laçage et permettant, par une action unique de saisie du lacet, dans la zone (2c) située entre lesdits moyens d'attache, le serrage et réglage différencié de la chaussure au niveau des zones de laçage concernées, pour le positionnement de chaque moyen d'attache.

3. Chaussure selon la revendication 1, ***caractérisée* en ce que** les brins (2a-2b) d'extrémité du lacet (2) sont adjacents en sortie des moyens d'attache à la partie (2c) de préhension et de titrage.

4. Chaussure selon la revendication 1, ***caractérisée* en ce que** les extrémités libres (2a-2b) de chaque lacet situées au delà du moyen d'attache et de serrage (3) sont introduites, positionnées et maintenues dans un fourreau (5) de grande longueur constituant un moyen de préhension.

5. Chaussure selon la revendication 4, ***caractérisée* en ce que** le fourreau est constitué par une pièce enroulable sur elle-même avec des moyens auto-agrippants de liaison et de fermeture.

6. Chaussure selon la revendication 1, ***caractérisée* en ce que** les brins d'extrémité (2a-2b) des lacets sont solidarisés entre eux par couture, soudure et similaires.

7. Chaussure selon l'une quelconque des revendications 1 et 2, ***caractérisé*e en ce que** les brins d'extrémité (2a-2b) en débordement des moyens d'attache sont solidarisés par soudure, couture et similaires à la partie de préhension (2c).

8. Chaussure selon l'une quelconque des revendications 1 à 7, ***caractérisée* en ce qu'**elle comprend une zone d'accrochage (4) disposée sur le côté de la chaussure et près de la languette (1b) pour la réception des parties de lacet laissées flottantes.

9. Chaussure selon l'une quelconque des revendications 1 à 8, ***caractérisée* en ce qu'**elle comprend une poche disposée sur le côté de la chaussure ou près de la languette (1b) pour la réception et le rangement des parties de lacet laissées flottantes.

10. Chaussure selon l'une quelconque des revendications 1 à 2, ***caractérisée* en ce que** des moyens (1c) de passage de lacets (2) sont établis à partir d'une pluralité de passants sous forme de brins en forme de V, dont les extrémités libres sont solidarisées à la semelle de la chaussure et la partie en fond du V servant de renvoi au lacet.

## Claims

1. Footwear (1) comprising at least two separate successive lacing zones (Z1, Z2), each provided with a lace (2), allowing variable and independent tightening and adjustment of the lacing, selected and adjusted by the user him/herself, irrespective of the lacing means, **characterised:**
• **in that**, for each lacing zone, an attachment and rapid-tightening means (3) is associated on the lace or end part of the lace,
• and **in that**, between the attachment and rapid-tightening means, the lacing zones are extended to form an intermediate linking and pulling part (2c), allowing, by means of a single action of grasping said intermediate parts, the variable tightening and adjustment of the footwear in the region of the lacing zones concerned by the positioning of each attachment means.

2. Footwear according to claim 1, **characterised in that** the different laces are in fact only a single lace (2) and **in that** said lace receives at least two attachment (3) and rapid-tightening means, in a number corresponding to the number of lacing zones and allowing, by means of a single action of grasping the lace, in the zone (2c) located between said attachment means, the variable tightening and adjustment of the footwear in the region of the lacing zones concerned, for the positioning of each attachment means.

3. Footwear according to claim 1, **characterised in that** the end strands (2a-2b) of the lace (2) are adjacent at the outlet of the attachment means to the gripping and pulling part (2c).

4. Footwear according to claim 1, **characterised in that** the free ends (2a-2b) of each lace located beyond the attachment and tightening means (3) are inserted, positioned and held in a long sleeve (5) forming a gripping means.

5. Footwear according to claim 4, **characterised in that** the sleeve consists of a part which may be rolled up on itself with self-gripping linking and closing means.

6. Footwear according to claim 1, **characterised in that** the end strands (2a-2b) of the laces are secured to one another by stitching, welding and the like.

7. Footwear according to either one of claims 1 and 2, **characterised in that** the end strands (2a-2b) extending beyond the attachment means are secured by welding, stitching and the like to the gripping part (2c).

8. Footwear according to any one of claims 1 to 7, **characterised in that** it comprises a catching zone (4) arranged on the side of the footwear and adjacent to the tongue (1b) for receiving the parts of the lace which have been left loose.

9. Footwear according to any one of claims 1 to 8, **characterised in that** it comprises a pocket arranged on the side of the footwear or adjacent to the tongue (1b) for receiving and storing the parts of the lace which have been left loose.

10. Footwear according to either one of claims 1 to 2, **characterised in that** means (1c) for the passage of the laces (2) are formed from a plurality of loops in the form of V-shaped strands, the free ends thereof being secured to the sole of the footwear and the base part of the V serving as a return for the lace.

## Patentansprüche

1. Schuh (1), welcher mindestens zwei verschiedene, aufeinander folgende Schnürzonen (Z1, Z2) aufweist, die jeweils mit einem Schnürsenkel (2) versehen sind und die, unabhängig von der Art der Schnürung, ein differenziertes und separates Festziehen und Nachstellen der Schnürung ermöglichen, das durch den Anwender selbst gewählt und angepaßt wird,
**dadurch gekennzeichnet,**
• **daß** für jede Schnürzone eine Einrichtung zum schnellen Anbringen und Festziehen (3) an dem Schnürsenkel oder an dem Endteil des Schnürsenkels angebracht ist,
• und **daß** die Schnürzonen zwischen den Einrichtungen zum schnellen Anbringen und Festziehen verlängert sind, um ein dazwischen liegendes Verbindungs- und Zugteil (2c) zu bilden, das durch eine einzige Aktion des Ergreifens der dazwischen liegenden Teile das differenzierte Festziehen und Nachstellen des Schuhes an den betreffenden Schnürzonen durch das Positionieren einer jeden Anbringeinrichtung ermöglicht.

2. Schuh nach Anspruch 1,
**dadurch gekennzeichnet,**
**daß** die verschiedenen Schnürsenkel tatsächlich nur ein einziger Schnürsenkel (2) sind
und **daß** dieser Schnürsenkel mindestens zwei Einrichtungen (3) zum schnellen Anbringen und Festziehen aufnimmt, deren Anzahl der Anzahl der Schnürzonen entspricht, und der mittels einer einzigen Aktion des Ergreifens des Schnürsenkels in der zwischen den Anbringeinrichtungen befindlichen Zone (2c) ein differenziertes Festziehen und Nachstellen des Schuhes in den betreffenden Schnürzonen für die Positionierung einer jeden Anbringeinrichtung ermöglicht.

3. Schuh nach Anspruch 1,
**dadurch gekennzeichnet,**
**daß** die Endteile (2a-2b) des Schnürsenkels (2) beim Austritt aus den Anbringeinrichtungen benachbart zum Griff- und Zugteil (2c) vorliegen.

4. Schuh nach Anspruch 1,
**dadurch gekennzeichnet,**
**daß** die freien Enden (2a-2b) jedes Schnürsenkels, die sich jenseits der Anbring- und Festzieheinrichtung (3) befinden, in einer Steckhülse (5) mit einer großen Länge eingesteckt, positioniert und gehalten sind, welche eine Griffeinrichtung bildet.

5. Schuh nach Anspruch 4,
**dadurch gekennzeichnet,**
**daß** die Steckhülse aus einem auf sich selbst aufrollbaren Teil mit selbstfixierenden Einrichtungen zum Verbinden und Verschließen besteht.

6. Schuh nach Anspruch 1,
**dadurch gekennzeichnet,**
**daß** die Endteile (2a-2b) der Schnürsenkel durch Vernähen, Verschweißen oder dergleichen an einander befestigt sind.

7. Schuh nach einem der Ansprüche 1 und 2,
**dadurch gekennzeichnet,**
**daß** die über die Anbringeinrichtungen vorstehenden Endteile (2a-2b), durch Vernähen, Verschweißen oder dergleichen an dem Griffteil (2c) befestigt sind.

8. Schuh nach einem der Ansprüche 1 bis 7,
**dadurch gekennzeichnet,**
**daß** der Schuh eine seitlich an dem Schuh und in der Nähe der Zunge (1b) angeordnete Festhaltezone (4) zum Aufnehmen der frei hängenden Schnürsenkelteile aufweist.

9. Schuh nach einem der Ansprüche 1 bis 8,
**dadurch gekennzeichnet,**
**daß** der Schuh eine seitlich an dem Schuh oder in der Nähe der Zunge (1b) angeordnete Tasche zum Aufnehmen und Aufbewahren der frei hängenden Schnürsenkelteile aufweist.

10. Schuh nach einem der Ansprüche 1 bis 2,
**dadurch gekennzeichnet,**
**daß** Einrichtungen (1c) zum Durchführen von Schnürsenkeln (2) aus einer Vielzahl von Schlaufen in Form von V-förmigen Teilen gebildet sind, deren freie Enden an der Sohle des Schuhes befestigt sind, wobei das Spitzenteil des V als Einrichtung zum Umlenken des Schnürsenkels dient.
